# EUROPÄISCHE PATENTSCHRIFT

(11) **EP 1 011 868 B1**
(45) Veröffentlichungstag und Bekanntmachung des Hinweises auf die Patenterteilung: **27.03.2002**
(21) Anmeldenummer: 98919273.7
(22) Anmeldetag: 16.04.1998
(51) Int. Cl.: B04B 5/00

(54) **ROTOR, INSBESONDERE ZUM EINBAU IN DAS GEHÄUSE EINER FREISTRAHLZENTRIFUGE**
ROTOR, ESPECIALLY FOR INCORPORATION INTO THE ENCLOSURE OF A FREE JET CENTRIFUGE
ROTOR, A INCORPORER NOTAMMENT DANS LE CARTER D'UNE CENTRIFUGEUSE A JET LIBRE

(30) Priorität: 16.04.1997 DE 19715661
(43) Veröffentlichungstag der Anmeldung: 28.06.2000
(73) Patentinhaber: FILTERWERK MANN & HUMMEL GmbH, 71631 Ludwigsburg (DE)
(72) Erfinder: FREHLAND, Peter, D-71254 Ditzingen (DE); FISCHER, Helmut, D-71686 Remseck (DE); WEINDORF, Martin, D-70806 Kornwestheim (DE); WEBER, Olaf, D-71229 Leonberg (DE)
(74) Vertreter: Voth, Gerhard, Dipl.-Ing.
(86) Internationale Anmeldenummer: EP9802219
(87) Internationale Veröffentlichungsnummer: WO9846361

(56) Entgegenhaltungen:
- EP-A- 0 193 000
- EP-A- 0 699 826
- WO-A-86/06984
- WO-A-91/09251
- WO-A-96/19644
- DE-A- 1 432 891
- DE-A- 1 923 605
- DE-C- 942 799
- SOVIET INVENTIONS ILLUSTRATED Derwent Publications Ltd., London, GB; Class 46C, AN 76979024-6 XP002073090 & SU 173 539 A (AGAFONOV) , 21. Juli 1965

## Beschreibung

Die Erfindung betrifft einen Rotor einer Freistrahlzentrifuge.

Gemäß dem Oberbegriff des Anspruchs 1 ist ein derartiger Rotor aus dem Dokument DE-C- 942799 bekannt.

Rotoren sind z. B. bekannt aus der DE OS 1 532 699. Dort wird ein Läufer für eine Zentrifugal-Reinigungsvorrichtung mit einer hohlen Nabe beschrieben, über die die zu reinigende Flüssigkeit Einlaßöffnungen zugeführt wird, die mit dem Inneren einer Läuferkammer in Verbindung stehen, wobei die Flüssigkeit von einem Ende des Innenraums der Läuferkammer aus über eine oder mehrere Reaktionsdüsen entweicht, die so angeordnet sind, daß der Läufer in Drehung versetzt wird, wobei das Innere des Läufers durch eine ringförmige Trennwand in zwei Kammern unterteilt ist, und zwar in eine relativ große Einlaßkammer, mit der die Einlaßöffnungen in Verbindung stehen sowie eine relativ kleine Auslaßkammer, an die sich die Düsen anschließen, und wobei die Einlaßkammer und die Auslaßkammer durch einen Überströmkanal miteinander verbunden sind, der die hohle Nabe in einem kleinen Abstand umschließt. Eine solche Vorrichtung verfügt über ein hohes Gewicht und ist teuer in der Herstellung.

Weiter ist aus der DE PS 4014440 ein Rotor für eine Laboratoriums-Zentrifuge bekannt, der mehrere Kunststoffspritzteile aufweist, und der zu einer vertikalen Achse, die gleichzeitig die Drehachse bildet, eine Symmetrie in der Art aufweist, daß er in Umfangsrichtung in mehrere in ihrem Aufbau identische Sektoren unterteilt ist, wobei die Sektoren mehrere radiale und in Umfangsrichtung verlaufende Stege und Flächenteile aufweisen, der mehrere mit ihrer Achse zu der Drehachse radial und unter einem Winkel verlaufende Aufnahmen für Probenröhrchen besitzt. Eine derartige Vorrichtung eignet sich nicht zum Einsatz als Durchströmzentrifuge.

Ebenfalls ist aus der EP A2 608 519 ein Rotor bekannt, der ein biegeschlaffes Kunsstoffbehältnis zur Aufnahme von roten Blutkörperchen enthält, das von einer Rotorgehäuseaufnahme aus Metall, die die statischen Kräfte aufnimmt. Bei dieser Ausführung liegt das Hauptgewicht auf der Schaffung eines entfernbaren, biokompatiblen Behältnisses zur Aufnahme von zu zentrifugierenden Humansekreten, insbesondere z. B. der Trennung von roten Blutkörperchen und Plasma, wobei die abgeschiedenen Blutkörperchen anschließend entfernt und gereinigt werden. Diese Vorrichtung verfügt über einen stark eingeschränkten Anwendungsbereich bezüglich der zu zentrifugierenden Medien.

Nachteilig an den bekannten Vorrichtungen der eingangs genannten Art ist, daß diese schwer, teuer und für hohe Mengendurchsatzraten ungeeignet sind und nicht für die Reinigung von zum Beispiel eines Motorölstromes mit den entsprechend hohen Temperaturen verwendbar sind.

Es ist somit Aufgabe der vorliegenden Erfindung, eine Vorrichtung der eingangs genannten Art dahingehend zu verbessern, daß ein Rotor geschaffen wird, der sicher und zuverlässig im Betrieb, insbesondere hinsichtlich Durchsatzmenge und Trenngrenze ist, wobei ein Aspekt der am Lebenszeitende folgenden einfachen Entsorgung Beachtung findet.

Erfindungsgemäß wird die Aufgabe durch einen Rotor gemäß Anspruch 1 gelöst.

Normalerweise wird der Rotor in ein dafür vorgesehenes Gehäuse einer Freistrahlzentrifuge eingebaut. Es ist aber z. B genauso der direkte Einbau in die Ölsammelwanne eines Verbrennungsmotors denkbar.

Durch die Verwendung von Kunststoff läßt sich ein Gewichtsreduzierungseffekt erzielen. Zusätzlich bietet die Verwendung von z. B. Spritzgießteilen ebenfalls einen erheblichen Kostenvorteil. Kunststoffe heutiger Provenienz haben ihre Alltagstauglichkeit erbracht. Sie sind in der Lage hohe Temperaturen bis um etwa 140 °C zu ertragen, wie dies beispielsweise bei Motorenöl, insbesondere in extremen Betriebszuständen der entsprechenden Verbrennungskraftmaschine, in der eine solche Zentrifuge zum Einsatz kommen kann, der Fall ist.

Die Verwendung von Kunststoff als Werksstoff bietet aber eine weiteren wesentlichen Vorteil. Es wird dadurch möglich Leitelemente im Inneren des Rotors unter wirtschaftlich vertretbaren Gesichtspunkten vorzusehen.

Durch die Erstreckung der Leitelemente von der innenliegenden Hohlnabe bis zur Außenwandung des Rotors einerseits und der Erstreckung des Leitelements von der dem Rotorboden abgewandten Seite des Rotortopfs bis hin zum Rotorboden im Inneren des Rotorgehäuses erfährt das zu zentrifugierende Medium eine zwangsweise Führung, die in Abhängigkeit der Rotordrehzahl ermöglicht, eine definierte Trenngrenze bezüglich der abzuscheidenden Partikel einzustellen. Es ist grundsätzlich auch möglich, Leitelemente in Blechrotoren vorzusehen. Diese Version ist jedoch nicht so wirtschaftlich in der Herstellung.

Die als Düsen ausgebildeten Auslässe im Rotor gewährleisten einer Ausströmung des Fluids in tangenzialler Richtung bezüglich der Rotationsachse der Zentrifuge. Die Auslässe können jedoch nach unten gerichtet sein, wobei eine der Schwerkraft entgegenwirkende Kraftkomponente am Rotor entsteht, die die Lagerungen des Rotors entlasten.

Eine vorteilhafte Weiterbildung der Erfindung sieht vor, daß der Abstand des Auslasses zur Rotationsachse größer ist als der Außenradius des Rotors. Auf diese Weise wird zum einen sichergestellt, daß das Austrittsmedium aus der Düse tatsächlich tangential austreten kann, was im Vergleich zum Stand der Technik eine Leistungssteigerung darstellt, zum anderen wird das Hochlaufverhalten positiv beeinflußt und die Betriebsdrehzahl ist wesentlich stabiler.

Weiter kann man erfindungsgemäß vorsehen, daß im innenraum oder auf der Außenwand des Rotors in Richtung der Hauptspannungsachsen Versteifungselemente angebracht sind. Hiermit wird dem Fließverhalten des Kunststoffs entgegengewirkt. Die im Innenraum des Rotors angebrachten Leitelemente übernehmen ebenfalls die Funktion einer Versteifung.

Bei einem eventuellen Einsatz als Hauptstromzentrifuge erweist es sich als vorteilhaft, insbesondere in niedrigen Drehzahlbereichen den Rotor zwangsweise mit einem Fremdantrieb zu unterstützen, um die gewünschte Grenzpartikelgröße zu garantieren, die wiederum direkt von der Drehzahl des Rotors abhängig ist. Eine stabile und kriechfeste Lagerung erweist sich hier als vorteilhaft.

Eine sinnvolle Ausgestaltung der Erfindung sieht zumindest an einer der beiden Lagerstellen des Rotors ein Kugellager vor. Durch diese Maßnahme kann das Hochlaufverhalten der Turbine verbessert werden. Außerdem kann das Kugellager die in Abhängigkeit vom Betriebszustand der Zentrifugen schwankenden achsialkäfte des Rotors aufnehmen.

In einer anderen vorteilhaften Weiterbildung ist vorgesehen, daß das Rotorgehäuse als Lagerelement eine Zentrifugenwelie aufweist. Durch die Verwendung einer z.B. aus Stahl bestehenden Welle ist eine sehr präzise wirkende Lagerung in Verbindung mit einer im Gehäuse befindlichen Zentrifugenachse und den entsprechenden Lagern möglich, so daß der Einsatz der Zentrifuge als Hauptstromzentrifuge ohne vor- oder nachgeschalteten Ölfilter denkbar ist.

Es ist vorteilhaft den Rotor komplett aus Kunststoff herzustellen. Diese läßt sich insbesondere dadurch realisieren , daß die Aufnahmen für die Lagerung in Form von Lagerzapfen an den Rotor angegossen werden. Dies hat den positiven Effekt, daß die Teilzahl der Zentrifuge reduziert wird und der Rotor als Austauschteil thermisch entsorgt werden kann.

Rotortopf und Rotorboden können vorteilhafterweise durch Schnappverbindung miteinander verbunden sein. Dadurch wird eine Vereinfachung der Montage erzielt. Eine andere Möglichkeit besteht drin Rotortopf und Rotorboden zu verschweißen. Hier für eignet sich insbesondere das VibrationsschweißVerfahren, es ist aber auch z.B. das Rotatiosschweißverfahren denkbar.

In einer weiteren Variante der Erfindung wird ein Impulskanal im Motorboden vorgesehen der eine Verbindung zwischen dem Rotorinnenraum und dem Düsenförmigen Auslass bildet. Dadurch kann die sonst übliche Trennwand in der Zentrifuge entfallen, was einen Kapazitätsgewinn bezüglich des zur Verfügung stehenden Raums für die Sedimentation zur Folge hat.

Diese und weitere Merkmale von bevorzugten Weiterbildungen der Erfindung gehen außer aus den Ansprüchen auch aus der Beschreibung und den Zeichnungen hervor, wobei die einzelrien Merkmale jeweils für sich allein oder zu mehreren in Form von Unterkombinationen bei der Ausführungsform der Erfindung und auf anderen Gebieten verwirklicht sein und vorteilhafte sowie für sich schutzfähige Ausführungen darstellen können, für die hier Schutz beansprucht wird.

Ausführungsbeispiele der Erfindung werden nachfolgend anhand der Zeichnung erläutert.

Es zeigen:
- Figur 1: die Seitenansicht einer Freitrahlzentrifuge, wobei eine Halbseite entlang der Mittleachse der Zentrifuge geschnitten estellt ist,
- Figur 2: den Querschnitt des Rotors,
- Figur 3: den Schnitt durch eine Freistrahlzentrifuge in der Bauform mit Vollkunststoffrotor entlang der Mittelachse der Zentrifuge
- Figur 4: die Sicht auf den Rotorboden eines Rotors gemäß Figur 3.

Der in Figur 1 dargestellte Rotor 1 verfügt über einen Einlaß 3 und einen Auslaß 4. Das Rotorgehäuse weist zwei Lagerstellen 5 auf. Innerhalb des Rotors befinden sich Leitelemente 7, die in der Figur 1 nicht dargestellt sind. Diese Leitelemente verlaufen bezogen auf die Rotationsachse radial von einer inneren Wand 38 zu einer äußeren Wand 39 des Rotors. Durch diese Leitelemente wird der Rotorinnenraum 8 in verschiedene Bereiche 9 unterteilt. Der eigentliche Rotor besteht aus einem Rotorboden 10 und einem Rotortopf 11. Der Rotor ist bezüglich der Rotationsachse 13 rotationssymmetrisch aufgebaut. Zur Erhöhung der Festigkeit des Kunststoffrotors weist dieser Versteifungselemente 14 auf. Selbstverständlich übernehmen auch die Leitelemente 7 Stützfunktion für den Rotortopf 11. Die Versteifungselemente haben am äußeren Umfang des Rotorgehäuses die Form von Kühlrippen und dürfen im Falle einer Spritzgießkonstruktion eine gewisse Wandstärke (hier: 3-4 mm) nicht überschreiten. Der Rotor 1 ist in einem Gehäuse 15 untergebracht, das seinerseits aus einem Gehäuseoberteil 16 und einem Gehäuseunterteil 25 besteht. Die Zentrifuge verfügt über einen Einlaß 17, über den da zu zentrifugierende Medium, insbesondere Öl einer Verbrennungskraftmaschine, das hier nicht dargestellt ist, in den Rotorraum 8 in der Weise gelangen, daß diese zu zentrifugierenden Medien im Innern der Zentrifugenwelle 19, bzw. der Zentrifugenachse 20 bis zu den korrespondierenden Durchlaßöffnungen 6 gelangen. Von den Durchlaßöffnungen 6 aus gelangt das Medium über den Kanal 34 direkt zum Einlaß 3 des Rotors 1 und darüber direkt in den Rotorinnenraum 8. Im Innern des Rotors wird das Medium an den Leitelementen 7 entlanggeleitet, bis es dann vorbei am Zwischenboden 26 den Weg über den Auslaß 4 des Rotors hin zum Auslaß 18 der Zentrifuge gelangt, von wo aus es wieder dem Schmierölkreislauf der nicht dargestellten Verbrennungskraftmaschine zugeführt wird.

Während das Medium den oben beschriebenen Weg durch den Zentrifugenrotor zurücklegt, werden Verunreinigung im 01 an der äußeren wand 39 des Rotors abgeschieden. Hier baut sich mit der Zeit ein nicht dargestellter Zentrifugenkuchen auf. Bei einer bestimmten Grenzbeladung des Rotors muß diese entweder ausgewechselt oder gereinigt werden.

Die Lagerung des Rotors 1 in der Zentrifuge geschieht im Zusammenspiel mit der Zentrifugenachse 20 und den Lagern 23 sowie der Unterlegscheibe 27, wobei die Zentrifugenachse über eine Konusverspannung mittels Mutter 22 im Zusammenspiel mit einer Zentrierbuchse 21 mit dem Gehäuseoberteil 16 drehsteif verbunden ist.

Lagerbuchsen 23 sind zwischen der Zentrifugenachse 20 und der hohlen Zentrifugenwelle 19 angeordnet. Die Zentrifugenwelle 19 trägt den Rotortopf 11 sowie den Rotorboden 10, wobei diese durch eine Unterlegscheibe 27 und einer Mutter 29 auf einer konischen Aufnahme der Hohlwelle zentriert verspannt werden.

Zwischen der Zentrifugenwelle 19 und dem Rotorgehäuse befinden sich zur Verhinderung von Leckageverlusten Dichtungen 24. Eine Dichtung 28 gleicht unvermeidliche Toleranzen und Setzungen bei der Konusverspannung des Rotorgehäuses aus und sorgt dafür, daß es zwischen dem Rotorboden 10 und dem Rotortopf 11 nicht zu unerwünschten Kurzschlüssen kommt. Die Dichtung 30 verhindert, daß über einen nicht erwünschten Kurzschluß das zu zentrifugierende Medium am Rotor vorbei direkt zum Auslaß 18 der Zentrifuge gelangt. Eine Einpreßbuchse 31 stellt die zweite Lageraufnahme für die Zentrifugenachse 20 dar, die nach der Montage des Gehäuseunterteils 25 mit dessen korrespondierendem Oberteil 16 wirksam wird.

In Figur 2 wird ein Schnitt durch den Rotor 1 dargestellt, in dem der rotationssymmetrische Aufbau des Rotorgehäuses 2 bezüglich der Rotationachse 13 deutlich wird. Radial nach außen, in sternförmiger Anordnung erstrecken sich die Leitelemente 7, die das Rotorgehäuse gleichzeitig versteifen. Weiter sind die durch die Leitelemente 7 unterteilten verschiedenen Bereiche 9 des Rotorinnenraums 8 erkennbar.

Der Fig. 3 kann ein Rotor in Vollkunststoffbauweise entnommen werden. Der Rotor 1 ist dreiteilig aufgebaut. Er besteht aus dem Rotortopf 1 1, in den die Leitelemente 7 und die innere Wand 38 integriert ist, und dem Rotorboden 10. In den Rotorboden ist ein Impulskanal 40 eingelassen, der durch eine Kanalabdeckung 36 zu einem Hohlquerschnitt verschlossen wird. Der Impulskanal gewährleistet die Leitung des Mediums von dem Rotorinnenraum 8 zu den düsenförmigen Ausläsen und verhindert dabei, daß die Strömungsverhältnisse am Auslass für eine Auswaschung des entstehenden Zentrifugenkuchens führen. Die Kanalabdeckung kann z. B mit dem Rotorboden vibrationsverschweißt sein.

Zur Aufnahme der Lager besitzt der Rotor zwei Lagerzapfen 32, 33. Der Lagerzapfen 32 ist geschlossen, so daß ein Ölkurzschluß verhindert wird. Der Rotor kann somit in einem Kugellager 34 im Gehäuseoberteil gelagert werden. Der Lagerzapfen 33 ist offen, wodurch eine Verbindung des Einlasses 17 im Gehäuse und des Einlasses 3 im Rotor entsteht. Der Fluß des Mediums durch die Zentrifuge kann somit im Zusammenhang mit Figur 1 beschriebenen Weise erfolgen.

Die am Lagerzapfen 33 eingreifende Lagerung besteht aus einem Verliersicheren Gleitlager 35. Dieses Gleitlager besteht aus einer Einpressbuchse 2, die bevorzugt aus Bronze gefertigt ist und einer Gleitbuchse 12 die bevorzugt aus Stahl gefertigt ist. Die Gleitbuchse besitzt einen Absatz 41 der im Falle eines Wechsels des Rotors ein herausrutschen aus der Einpressbuchse 2 verhindert. Das Gehäuseoberteil 16 ist bevorzugt aus Kunststoff hergestellt und wird in das Gehäuseunterteil aus Aluminium eingeschraubt, wobei Dichtmittel 42 zum Einsatz kommen. Die Verbindung zwischen Rotortopf 11 und Rotorboden 10 ist in diesem Ausführungsbeispiel als Schnappverbindung 37 ausgeführt. Auch hier können Dichtmittel 42 zum Einsatz kommen. Alternativ kann die Schnappverbindung eine selbstdichtende Geometrie aufweisen. Im Falle, daß zur Verbindung zwischen Rotortopf-boden eine Schweißverbindung vorgesehen ist entfallen die Dichtmittel ebenfalls.

In Figur 4 ist der Zentriefugenboden 1 0 in der Ausführung mit Schnappverbindung 37 dargestellt. Zur Erkenntnis die Struktur, die den Impulskanal 40 im Rotorboden bildet. Diese ist im Zustand vor dem Aufbringen der Kanalabdeckung 36 dargestellt. An den Enden dieser Struktur sind die als Düse fungierenden Auslässe zu erkennen.

### Bezugszeichenliste

- 1: Rotor
- 2: Einpreßbuchse
- 3: Einlaß
- 4: Auslaß
- 5: Lagerstelle
- 6: Durchlaßöffnung
- 7: Leitelement
- 8: Rotorinnenraum
- 9: verschiedene Bereiche
- 10: Rotorbode
- 11: Rotortopf
- 12: Gleitbuchse
- 13: Rotationsachse
- 14: Versteifungselemente
- 15: Gehäuse
- 16: Gehäuseoberteil
- 17: Einlaß
- 18: Auslaß
- 19: Zentrifugenwelle
- 20: Zentrifugenachse
- 21: Zentrierbuchse
- 22: Mutter
- 23: Lagerbuchse
- 24: Dichtung
- 25: Gehäuseunterteil
- 26: Zwischenboden
- 27: Unterlegscheibe
- 28: Dichtung
- 29: Mutter
- 30: Dichtung
- 31: Einpreßbuchse
- 32: Lagerzapfen
- 33: Lagerzapfen
- 34: Kugellager
- 35: verliersicheres Gleitlager
- 36: Kanalabdeckung
- 37: Schnappverbindung
- 38: innere Wand
- 39: äußere Wand
- 40: Impulskanal
- 41: Absatz
- 42: Dichtmittel

## Patentansprüche

1. Rotor (1) einer Freistrahlzentrifuge, wobei dieser mit wenigstens einem Einlaß (3) und wenigstens einem Auslaß (4) ausgestattet ist, wobei die Auslässe als Düse ausgeführt sind, deren Öffnungen bezogen auf eine Rotationsachse (13) zumindest im wesentlichen tangential ausgerichtet sind, wobei der Rotor Aufnahmen für Mittel zur drehbaren Lagerung des Rotors aufweist, und wobei der Rotor wenigstens ein Leitelement (7) aufweist, welches sich von einer inneren Wand (38) zu einer äußeren Wand (39) eines Rotorinnenraums (8) erstreckt, **dadurch gekennzeichnet, daß** das wenigstens eine Leitelement fest mit der inneren Wand (38) und der äußeren Wand (39) verbunden ist.

2. Rotor nach Anspruch 1, **dadurch gekennzeichnet, daß** die innere Wand (38), das mindestens eine Leitelement (7) und die äußere Wand (39) aus einem Bauteil bestehen.

3. Rotor nach einem der vorhergehenden Ansprüche, **dadurch gekennzeichnet, daß** der Rotor (1) zumindest im wesentlichen selbsttragend aus Kunststoff ausgeführt ist.

4. Rotor nach einem der vorgenannten Ansprüche, **dadurch gekennzeichnet, daß** der Abstand der Auslässe (4) zur Rotationsachse (13) größer ist als der Außenradius der Rotortopfes (11)

5. Rotor nach einem der vorgenannten Ansprüche, **dadurch gekennzeichnet, daß** in Richtung der Hauptspannungsachsen Versteifungselemente (14) angebracht sind.

6. Rotor nach einem der vorgenannten Ansprüche, **dadurch gekennzeichnet, daß** Mittel für einen zusätzlichen Fremdantrieb des Rotors vorgesehen sind.

7. Rotor nach einem der vorgenannten Ansprüche, **dadurch gekennzeichnet, daß** als Mittel zur Lagerung zumindest ein Kugellager (34) vorgesehen ist.

8. Rotor nach einem der vorgenannten Ansprüche, **dadurch gekennzeichnet, daß** der Rotor (1) als Aufnahme der Mittel zur drehbaren Lagerung einer gelagerte hohle Zentrifugenwelle (19) und eine Zentrifugenachse (20) aufweist.

9. Rotor nach einem der vorgenannten Ansprüche, **dadurch gekennzeichnet, daß** der gesamte Rotor (1) aus Kunststoff gefertigt wird.

10. Rotor nach einem der Ansprüche 1 bis 5, **dadurch gekennzeichnet, daß** Lageraufnahmen (31, 32) in den Rotortopf (11) und den Rotorboden (10) integriert sind.

11. Rotor nach einem der vorgenannten Ansprüche, **dadurch gekennzeichnet, daß** der Rotortopf (11) und der Rotorboden (10) durch Schnappverbindungen (37) miteinander verbunden sind.

12. Rotor nach Anspruch 9, **dadurch gekennzeichnet, daß** der Rotortopf (11) und der Rotorboden (10) durch eine insbesondere durch das Vibrationsschweißverfahren erzeugte Schweißnaht verbunden sind.

13. Rotor nach einem der vorgenannten Ansprüche, **dadurch gekennzeichnet, daß** im Rotorboden (10) ein Impulskanal zwischen Rotorinnenraum (8) und Auslaß (4) vorgesehen ist.

## Claims

1. Rotor (1) of a free-jet centrifuge, said rotor being provided with at least one inlet (3) and at least one outlet (4), the outlets being in the form of a nozzle, the openings of which are orientated at least substantially tangentially relative to an axis of rotation (13), the rotor having receivers for means for the rotatable mounting of the rotor, and the rotor having at least one guide member (7), which extends from an internal wall (38) to an external wall (39) of a rotor interior (8), **characterised in that** the at least one guide member is securedly connected to the internal wall (38) and to the external wall (39).

2. Rotor according to claim 1, **characterised in that** the internal wall (38), the at least one guide member (7) and the external wall (39) comprise one component part.

3. Rotor according to one of the preceding claims, **characterised in that** the rotor (1) has an at least substantially self-supporting configuration formed from plastics material.

4. Rotor according to one of the above-mentioned claims, **characterised in that** the spacing between the outlets (4) and the axis of rotation (13) is greater than the external radius of the rotor top (11).

5. Rotor according to one of the above-mentioned claims, **characterised in that** reinforcing members (14) are attached in the direction of the principal axes of stress.

6. Rotor according to one of the above-mentioned claims, **characterised in that** means are provided for an additional separate drive for the rotor.

7. Rotor according to one of the above-mentioned claims, **characterised in that** at least one ball bearing (34) is provided as the means for mounting purposes.

8. Rotor according to one of the above-mentioned claims, **characterised in that** the rotor (1) has, as a receiver for accommodating the means for the rotatable mounting, a supported hollow centrifugal shaft (19) and a centrifugal spindle (20).

9. Rotor according to one of the above-mentioned claims, **characterised in that** the entire rotor (1) is produced from plastics material.

10. Rotor according to one of claims 1 to 5, **characterised in that** bearing receivers (31, 32) are incorporated in the rotor top (11) and the rotor base (10).

11. Rotor according to one of the above-mentioned claims, **characterised in that** the rotor top (11) and the rotor base (10) are interconnected by means of snap-fitting connections (37).

12. Rotor according to claim 9, **characterised in that** the rotor top (11) and the rotor base (10) are connected by a welded joint produced, more especially, by the vibration welding method.

13. Rotor according to one of the above-mentioned claims, **characterised in that** a pulse channel is provided in the rotor base (10) between rotor interior (8) and outlet (4).

## Revendications

1. Rotor (1) d'une centrifugeuse à jet libre, comportant
- au moins une entrée (3) et une sortie (4), les sorties ayant la forme de tuyères dont les ouvertures sont, par rapport à l'axe de rotation, dirigées au moins à peu près tangentiellement,
- des logements pour accueillir des moyens assurant le montage en rotation du rotor,
- au moins un élément directeur (7) s'étendant d'une paroi interne (38) à une paroi externe (39) d'une chambre interne de rotor (8),
**caractérisé en ce qu'**
au moins un élément directeur est solidaire de la paroi interne (38) et de la paroi externe (39).

2. Rotor selon la revendication 1,
**caractérisé en ce que**
la paroi interne (38) est constituée par au moins un élément directeur (7) et la paroi externe (39) par un composant.

3. Rotor selon l'une des revendications précédentes,
**caractérisé en ce que**
le rotor (1), au moins en grande partie autoporteur, est réalisé en matière plastique.

4. Rotor selon l'une des revendications précédentes,
**caractérisé en ce que**
la distance entre les sorties (4) et l'axe de rotation (13) est supérieure au rayon externe du bol du rotor (11).

5. Rotor selon l'une des revendications précédentes,
**caractérisé en ce que**
des éléments raidisseurs (14) sont disposés selon la direction des axes de contrainte principale.

6. Rotor selon l'une des revendications précédentes,
**caractérisé en ce qu'**
il est prévu des moyens pour assurer un entraînement auxiliaire externe du rotor.

7. Rotor selon l'une des revendications précédentes,
**caractérisé en ce que**
comme moyen de montage en rotation de rotor, il est prévu au moins un palier à billes (34).

8. Rotor selon l'une des revendications précédentes,
**caractérisé en ce que**
le rotor (1) présente, pour accueillir les moyens de montage en rotation de rotor, un arbre creux de centrifugeuse (19) et un axe de centrifugeuse (20).

9. Rotor selon l'une des revendications précédentes,
**caractérisé en ce que**
l'ensemble du rotor (1) est fabriqué en matière plastique.

10. Rotor selon l'une des revendications 1 à 5,
**caractérisé en ce que**
les logements de palier (31, 32) sont intégrés au bol de rotor (11) et au fond du rotor (10).

11. Rotor selon l'une des revendications précédentes,
**caractérisé en ce que**
le bol du rotor (11) et le fond du rotor (10) sont reliés entre eux par des liaisons à encliquetage (37).

12. Rotor selon l'une des revendications précédentes,
**caractérisé en ce que**
le bol du rotor (11) et le fond du rotor (10) sont reliés par un cordon de soudure réalisé en particulier par un procédé de soudure par vibrations.

13. Rotor selon l'une des revendications précédentes,
**caractérisé en ce que**
dans le fond de rotor (10) il est prévu un canal d'impulsions reliant la chambre interne du rotor (8) et la sortie (4).
